# EUROPÄISCHE PATENTANMELDUNG

(11) **EP 0 050 823 A1**
(43) Veröffentlichungstag der Anmeldung: **05.05.1982**
(21) Anmeldenummer: 81108540.6
(22) Anmeldetag: 20.10.1981
(51) Int. Cl.: E06B 3/66, E06B 3/26, E06B 3/68

(54) **In einem Isolierglas integriertes Ziergitter aus extrudierten Hohlprofilen**

(30) Priorität: 29.10.1980 DE 3040608
(71) Anmelder: Schüt-Duis, D-2960 Aurich/Ostfriesland (DE)
(72) Erfinder: De Vries, Herbert, D-2960 Aurich 1 (DE)
(74) Vertreter: Jabbusch, Wolfgang, Dr.Jur. Jabbusch, Wehser & Lauerwald Patentanwälte

(57) **Zusammenfassung**

Jedes Hohlprofil besteht aus zwei im Querschnitt C-förmigen Stäben (3, 4, 4a, 26). Als Knotenpunktverbinder sind zylinderische Körper (9) mit verdickten Enden vorgesehen, weiche in die Stäbe einrasten können und jeweils zwei Stäbe miteinander verbinden. Die Länge der zylinderischen Körper (9) ist so gewählt, daß zu einem Hohlprofil zusammengesetzte Stäbe einander nicht berühren. In den Spalt zwischen zwei Stäben kann auch ein Kunststoffprofil eingesetzt werden.

Es sollen über die Kreuzungspunkte hinaus durchlaufende lange Stäbe verwendet werden können, damit die Geometrie eines Ziergitters maßgenau ohne Auswirkung von Toleranzen eingehalten werden kann. Der Luftspalt zwischen den Stäben eines Hohlprofils soll Wärme- oder Kältebrücken vermeiden.

## Beschreibung

Die Erfindung betrifft ein in einem Isolierglas integriertes Ziergitter aus extrudierten Hohlprofilen, die jeweils an der Kreuzungsstelle durch einen Knotenpunktverbinder miteinander verbunden sind.

Bei einem in der deutschen Offenlegungsschrift 26 37 034 beschriebenen Ziergitter, werden als Knotenpunktverbinder Kreuzstücke verwendet, deren Kreuzarme in die Hohlprofile steckbar sind. Die Hohlprofile sind an den Enden auf Gehrung geschnitten, so daß an den Knotenpunkten derart angespitzte Hohlprofilenden ein Kreuz bilden. Die zu einem Ziergitter zusammengesetzten Hohlprofile werden zwischen die Glasscheiben von Isolierglas bei dessen Herstellung gesetzt.

Bei herkömmlichen Ziergittern erweist es sich als Nachteil, daß die Symmetrie fertiggestellter Ziergitter durch die beim Zuschnitt und Zusammensetzen von Hohlprofilen und Knotenpunktverbindern unvermeidbaren Maßtoleranzen negativ beeinflußt wird. Da die Hohlpröfile und Knotenpunktverbinder aneinandergesetzt werden, addieren sich Maßhaltigkeitsabweichungen und Formfehler der Einzelteile während des Zusammensetzens. Berichtigungen sind nachträglich nicht mehr möglich, da Isolierglas nach der Fertigstellung eine kompakte Einheit bildet.

Bei der Verwendung von Aluminium als Werkstoff für die extrudierten Hohlprofile der Ziergitter entstehen im Bereich der Anlageflächen der Hohlprofile an den einander zugekehrten Innenflächen der Glasscheiben eines Isolierglases wärmebrücken. Von der wärmeren, dem geheizten Innenraum zugekehrten Glasscheibe kann Wärme über das Hohlprofil des Ziergitters an die äußere kältere Glasscheibe übertragen werden. Umgekehrt können die Hohlprofile auch Kältebrükken ausbilden mit der Wirkung, daß Scheiben im Bereich der Anlageflächen des kühlen Ziergitters durch Kondenswasser beschlagen.

Der Erfindung liegt die Aufgabe zugrunde ein Ziergitter der eingangs genannten Gattung dahingehend zu verbessern, daß bei Vermeidung einer Entstehung von Wärme bzw. Kältebrücken ein formgenaues einfaches Zusammensetzen der Teile möglich ist.

Diese Aufgabe ist gemäß der Erfindung dadurch gelöst worden, daß die Länge des zylinderischen Körpers derart bemessen ist, daß die zu einem Hohlprofil zusammensetzbaren Stäbe einander nicht berühren.

Die erfindungsgemäße Ausbildung hat den Vorteil, daß einander sich kreuzende und mit ihren Hohlräumen einander zugerichtete Längs- und Querstäbe eines Ziergitters von oben nach unten bzw. von links nach rechts auch an den Kreuzungsstellen zweier Hohlprofile durchlaufen. Die Summierung der einzelnen Maßabweichungen, wie sie bei bekannten Ziergittern auftritt, weil diese aus jeweils einzelnen verhältnismäßig kurzen Profilstücken zusammengesetzt sind, entfällt, wodurch die Maßhaltigkeit und Symmetrie der Ziergitter gemäß der Neuerung wesentlich verbessert ist. Winkelabweichungen an den Knotenpunkten können sich auf einfache Art und Weise selbsttätig ausgleichen, da die sich einander kreuzenden Stäbe um den vorzugsweise zylinderischen Körper nach dem Aufrasten noch drehbar bleiben.

Jeder Stab ist ein C-förmiges oder auch U~förmiges Extrusionsprofil, wobei der zwischen den Schenkeln des C_{T}Profils vorhandene Hohlraum eine Nut darstellt. Zwei C-förmige Stäbe können durch Aufeinandersetzen zu einem Hohlprofil zusammengesetzt werden, wobei der Zusammenhalt durch einen eingedrückten Körper erfolgt

Bei der Herstellung eines Ziergitters aus einander sich kreuzenden Stäben, die an den Knotenpunkten durch ineinander gerastete Körper mit Pilzköpfen verbunden sind, kann durch derartiges Aufeinandersetzen von kürzeren Stabstücken auf einen durchlaufenden Stab jeweils zwischen den einzelnen Knotenpunkten ein geschlossenes Hohlprofil gebildet werden, wobei gleichzeitig der Abstand zwischen den sich kreuzenden, durchlaufenden Stäben durch die als Distanzstäbe genutzten Stabstücke festgelegt ist.

Es ist auch möglich, Ziergitter mit beispielsweise diagonal oder sonst irgendwie schräg zur geometrischen Achse eines Isolierglases verlaufenden Stäben auszubilden, wozu lediglich die Distanzstäbe auf Gehrung zu schneiden sind.

Der als Knotenpunktverbinder eingesetzte zylinderische Körper dient durch seine Bemessung dabei als Distanzstück, dessen Länge so gewählt ist, daß sich an den gegenseitigen Anlageflächen der Stäbe eines Hohlprofils ein freier Luftspalt ausbildet, der die Übertragung von Wärme oder Kälte verhindert.

Nach einer zweiten Lösung der Aufgabe, für die auch selbständiger Schutz beansprucht wird, ist vorgesehen daß jedes Hohlprofil aus zwei im Querschnitt im wesentlichen C-förmigen Stäben besteht und vorzugsweise zylinderische Körper mit pilzförmig verdickten Enden vorgesehen sind, die in die C-förmigen Stäbe einrastbar sind, jeweils zwei C-förmige Stäbe miteinander verbinden und als Knotenpunktverbinder dienen, und daß zwischen zwei zu einem Hohlpro- . fil zusammensetzbaren Stäben ein die gegenseitigen Berührungsbereiche der Stäbe voneinander trennendes Kunststoffprofil eingesetzt ist.

Das Kunststoffprofil isoliert die beiden zu einem Hohlprofil zusammensetzbaren Stäbe voneinander, so daß ein Wärmefluß zwischen den beiden Glasscheiben eines Isolierglases unterbrochen ist.

Bei einer bevorzugten Ausführung ist vorgesehen, daß das Kunststoffprofil hauptsächlich I-quenschnitt aufweist und beidseitig in Verlängerung des I-Profilstegs über die I-Profilflansche verstehende Stege hat, die sich durch einander gegenüberstehende Kantenbereiche der Stäbe erstrecken.

Dabei sind die freien Enden der vorstehenden Stege in vorteilhafter Weise jeweils als verdickte Kopfleiste ausgebildet, welche die Nahtstelle aufeinandergesetzter Stäbe außen abdeckt. Durch Einfärbung des Kunststoffprofils kann eine farbliche Absetzung der Kopfleisten von den Stäben erreicht werden, welche den optischen Eindruck des Ziergitters verbessert.

Vorzugsweise sind die I-Profilflansche mit vorstehenden Rastleisten versehen, die hinter zugeordnete Nasenleisten an den Innenseiten der Kantenbereiche der Stäbe einschnappbar sind.

Diese Ausführung hat den Vorteil, daß das Kunststoffprofil neben der isolierenden Wirkung auch als Verbindungselement für die einzelnen Stäbe eingesetzt werden kann, so daß die zylinderförmigen Körper allein die Funktion von Knotenpunktverbindern ausüben.

Das mit den Stäben verbindbare Kunststoffprofil verhindert auch in vorteilhafter Weise eine Ausbiegung der Stäbe in Längsrichtung.

Ausführungsbeispiele der Erfindung, aus denen sich weitere erfinderische Merkmale ergeben, sind in der Zeichnung dargestellt. Es zeigen:
Fig. 1 einen Schnitt durch ein Isolierglas mit zwischenliegendem Hohlprofil eines Ziergitters,
Fig. 2 einen Schnitt durch ein Isolierglas mit zwischenliegendem Hohlprofil eines Ziergitters, wobei das Hohlprofil ein eingesetztes Kunststoffprofil aufweist und
Fig. 3 eine schematische perspektivische Ansicht eines Kreuzungspunktes eines Ziergitters.

In Fig. 1 ist ein schematischer Schnitt durch zwei Glasscheiben 1 und 2 eines Isolierglases dargestellt. Zwischen die beiden Glasscheiben ist ein Hohlprofil eines Ziergitters eingesetzt, das aus aufeinandergesetzten C-förmigen Stäben 3 und 4 besteht. Die Schenkel jedes C-förmigen Stabs schließen zwischen sich eine Nut ein, deren Nutweite durch im Bereich des oberen Rands der Schenkel nach innen vorstehende Nasenleisten 5,6,7,8 verengt ist. Mit 9 ist ein Körper bezeichnet, der an den Enden pilzkopfförmige Verdikkungen 10 und 11 aufweist. Die Stäbe 3 und 4 werden durch den zwischengesetzten Körper 9 gehalten, indem dessen pilzkopfförmige Verdickungen 10 und 11 hinter die Nasenleisten 5,6 bzw. 7,8 rasten.

Die Länge des Körpers 9 ist derart bemessen, daß zwischen den einander zugekehrten Kanten der oberen Ränder der Schenkel der C-förmigen Profilstäbe Luftspalte 12,13 frei bleiben, wodurch ein Wärmefluß zwischen den beiden Glasscheiben 1 und 2 über die zu einem Hohlprofil zusammengesetzten Stäbe 3 und 4 unterbrochen wird.

In Fig. 2 ist ein aus zwei parallelen Glasscheiben 1 und 2 gebildetes Isolierglas schematisch im Schnitt dargestellt, wobei wiederum ein aus zusammengesetzten C-profilförmigen Stäben gebildetes Hohlprofil eines ziergitters zwischen die Scheiben gesetzt ist.

Gemäß dem in Fig. 2 dargestellten Ausführungsbeispiel wird die Wärmeleitung zwischen den Glasscheiben 1 und 2 über die C-profilförmigen Stäbe 3 und 4 durch ein isolierendes zwischengesetztes Kunststoffprofil 14 unterbrochen. Dieses Kunststoffprofil ist im wesentlichen als I-Profil ausgeformt. In Verlängerung des I-Steges 15 über die I-Flansche 16 und 17 hinaus stehen Stege 18 und 19 vor, welche die einander gegenüberstehenden Kantenbereiche der Stäbe voneinander trennen. Die freien Ränder der vorstehenden Stege 18 und 19 sind als verdickte Kopfleiste 20 und 21 ausgebildet, welche die Anlagebereiche zwischen den Stegen 18 und 19 und den Kantenbereichen der Stäbe 3 und 4 außen abdecken.

Die I-Profilflansche sind mit vorstehenden Rastnasen 22,23,24 und 25 versehen, welche hinter die zugeordneten Nasenleisten 5,6,7,8 der Stäbe einschnappen können.

In Fig. 3 ist ein Kreuzungsbereich von Stäben 3 und 26 schematisch in der Perspektive dargestellt. Für die Ausbildung eines Ziergitters läuft der Stab 3 von links nach rechts durch und der Stab 26 von oben nach unten. Dort, wo sich die Stäbe 3 und 26 kreuzen, werden sie durch einen in Fig. 1 dargestellten Körper 9 zusammengehalten. Kürzere Stabstücke 4 bzw. 4a können auf einen durchlaufenden Stab 3 bzw. 26 jeweils zwischen den einzelnen Knotenpunkten gesetzt werden und gemäß der in Fig. 1 und Fig. 2 gezeigten Ausführung ein geschlossenes Hohlprofil bilden, wobei gleichzeitig der Abstand zwischen den sich kreuzenden, durchlaufenden Stäben durch die als Distanzstäbe genutzten Stabstücke festgelegt ist. Selbstverständlich wird auch der durchlaufende Stab 26 durch kürzere Stabstücke zu einem geschlossenen Hohlprofil ausgebildet..

Bei Verwendung des in Fig. 2 gezeigten Kunststoffprofils als Isolierelement zwischen den einzelnen Stäben eines Hohlprofils wird das Kunststoffprofil an den Kreuzungsstellen abgeschnitten, so daß ein als Knotenpunkt verbindender Körper 9 ohne weiteres eingesetzt werden kann.

## Patentansprüche

1. In einem Isolierglas integriertes Ziergitter aus extrudierten Hohlprofilen, die jeweils an der Kreuzungsstelle durch einen Knotenpunktverbinder miteinander verbunden sind,
dadurch gekennzeichnet,
daß jedes Hohlprofil aus zwei im Querschnitt im wesentlichen C-förmigen Stäben (3,4,4a,26) besteht und vorzugsweise zylinderische Körper (9) mit pilzförmig verdickten Enden (10,11) vorgesehen sind, die in die C-förmigen Stäbe einrastbar sind, jeweils zwei C-förmige Stäbe miteinander verbinden und als Knotenpunktverbinder dienen, und daß die Länge des zᵥlinderischen Körpers (9) derart bemessen ist, daß die zu einem Hohlprofil zusammensetzbaren Stäbe (3,4) einander nicht berühren.

2. In einem Isolierglas integriertes Ziergitter aus extrudierten Hohlprofilen, die jeweils an der Kreuzungsstelle durch einen Knotenpunktverbinder miteinander verbunden sind, dadurch gekennzeichnet, daß jedes Hohlprofil aus zwei im Querschnitt im wesentlichen C-förmigen Stäben (3,4,4a,26) besteht und vorzugsweise zylinderische Körper (9) mit pilzförmig verdickten Enden (10,11) vorgesehen sind, die in die C-förmigen Stäbe einrastbar sind, jeweils zwei C-förmige Stäbe miteinander verbinden und als Knotenpunktverbinder dienen, und daß zwischen zwei zu einem Hohlprofil zusammensetzbaren Stäben (3,4) ein die gegenseitigen Berührungsbereiche der Stäbe voneinander trennendes Kunststoffprofil (14) eingesetzt ist.

3. Ziergitter nach Anspruch 2, dadurch gekennzeichnet, daß das Kunststoffprofil (14) hauptsächlich I-Querschnitt aufweist und beidseitig in Verlängerung des I-Profilstegs (15) über die I-Profilflansche (16,17) vorstehende Stege (18,19) hat, die sich durch einander gegenüberstehende Kantenbereiche der Stäbe (3,4) erstrecken.

4. Ziergitter nach Anspruch 3, dadurch gekennzeichnet, daß die freien Enden der vorstehenden Stege (18,19) als verdickte Kopfleiste (20,21) ausgebildet sind.

5. Ziergitter nach einem der Ansprüche 2-4, dadurch gekennzeichnet, daß die I-Profilflansche (16,17) mit vorstehenden Rastleisten (22,23,24,25) versehen sind, die hinter zugeordnete Nasenleisten (5,6,7,8) an den Innenseiten der Kantenbereiche der Stäbe (3,4) einschnappbar sind.
